# EUROPÄISCHE PATENTANMELDUNG

(11) **EP 1 091 022 A2**
(43) Veröffentlichungstag der Anmeldung: **11.04.2001**
(21) Anmeldenummer: 00120430.4
(22) Anmeldetag: 19.09.2000
(51) Int. Cl.: C23G 3/02

(54) **Beizanlage für Metallbänder**

(30) Priorität: 05.10.1999 DE 19947857
(71) Anmelder: Thyssen Krupp Stahl AG, 40211 Düsseldorf (DE)
(72) Erfinder: Köppe, Andreas, 59423 Unna (DE)
(74) Vertreter: Knauf, Rudolf, Dipl.-Ing.

(57) **Zusammenfassung**

Die Erfindung betrifft eine Beizanlage für Metallbänder (9) mit einer Durchlaufbeizkammer, in der das zu behandelnde Band (9) flächendeckend von oberhalb und unterhalb des Bandes (9) angeordneten Flächendüsen (12,13) mit Beizmittel beaufschlagt wird. Die Flächendüsen (12,13) sind in einzelne Zonen aufgeteilt, wobei das den Flächendüsen (12,13) der einzelnen Zonen zuzuführende Beizmittel von Zone zu Zone einstellbar ist.

## Beschreibung

Die Erfindung betrifft eine Beizanlage für Metallbänder, die eine Durchlaufbeizkammer mit einer Einlauf- und einer Auslauföffnung sowie Führungs- und Transportmittel für das Band und unterhalb und oberhalb der Bandebene über die Länge des Bandes verteilte Austrittsöffnungen zum beidseitigen, flächendeckenden Aufbringen des Beizmittels auf das Band aufweist, wobei das Band zonenweise über die gruppenweise zusammengefaßten Austrittsöffnungen mit verschiedenen Mengen Beizmittel beaufschlagbar ist.

Bei einer bekannten Beizanlage dieser Art (DE 198 42 971 A1) sind die Austrittsöffnungen für das auf das Band aufzubringende Beizmittel mit vergleichsweise großem Abstand seitlich neben dem Band angeordnet. Aufgrund des aus den einzelnen Austrittsöffnungen austretenden Beizmittels und aufgrund einer gewissen Überlappung benachbarter und gegenüberliegender Strahlkegel kann erreicht werden, daß das Band flächendeckend mit Beizmittel beaufschlagt wird. Die Beaufschlagungsintensität des Bandes durch das Beizmittel ist aber über die Breite und Länge des Bandes schon wegen der unterschiedlichen Entfernungen der einzelnen Bandbereiche von den Austrittsöffnungen unterschiedlich. Auch wenn in diesem druckschriftlichen Stand der Technik ausgeführt ist, daß einzelne Düsen (Austrittsöffnungen) oder Düsengruppen mit verschiedenen Mengen Beizmittel das Band beaufschlagen, sind die Einflußmöglichkeiten, in einzelnen Zonen unterschiedlich starke Beizbehandlungen durchzuführen, beschränkt. Vor allem besteht nicht die Möglichkeit, die Randbereiche und die mittleren Bereiche gezielt unterschiedlich intensiv zu behandeln.

Bei einer anderen bekannten Beizanlage (DE 41 08 516 C2) liegt die Ebene des zu beizenden Bandes unterhalb des Badspiegels. Die Durchlaufbeizkammer ist mit einem Zulauf und einem Ablauf für das Beizmittel versehen, derart, daß sich eine Strömungsrichtung des Beizmittels in der Beizkammer entgegen der Durchlaufrichtung des Bandes ergibt. Da die Beizwirkung von der Strömung des Beizmittels an den Grenzschichten zum Band abhängt, sind bei der bekannten Anlage konstruktive Maßnahmen oberhalb und unterhalb der Bandebene getroffen worden, die die Strömung der Grenzschicht an der Ober- und Unterseite des Bandes gegenüber der sonst nur von der Durchlaufgeschwindigkeit des Bandes und der Strömungsgeschwindigkeit des Beizmittels in der Durchlaufkammer abhängigen Relativgeschwindigkeit verbessert. Diese konstruktiven Maßnahmen bestehen in Lochplatten mit den Bandoberflächen zugekehrten Vorsprüngen. Die Vorsprünge wirken als Stauglieder und führen dazu, daß sich das Beizmittel in Laufrichtung des Bandes vor den Vorsprüngen staut und in die hier vorgesehenen Öffnungen abfließt und in den hinter den Vorsprüngen vorgesehenen Löchern Beizmittel zuströmt. Die Verbesserung des Wirkungsgrades einer solchen Anlage hinsichtlich der Beizwirkung über höhere Geschwindigkeiten der Strömungsmittelgrenzschichten ist relativ klein, weil sie von der Relativgeschwindigkeit von durchlaufendem Band und Beizmittel und dem Mitnahmeeffekt des Bandes auf das Beizmittel abhängt. Ob eine solche Anlage in der Praxis Eingang gefunden hat, ist nicht bekannt.

Dagegen hat eine andere Beizanlage Eingang in die Praxis gefunden, bei der ebenfalls das Band durch das Beizbad geführt wird. Um bei einer solchen Anlage die Beizwirkung zu verbessern, wird das Beizmittel am Eingang der Durchlaufstrecke der Durchlaufbeizkammer mit hoher Strömungsgeschwindigkeit von Düsen eingebracht. Dadurch ist im Anfangsabschnitt der Durchlaufbeizkammer die Turbulenz des Beizmittels und damit auch seine Beizwirkung hoch, doch läßt sie sehr schnell im weiteren Verlauf der Beizkammer nach.

Schließlich ist eine Beizanlage für Bänder bekannt (DE 197 02 639 C1) bei der das Band ober- und unterseitig mit Beizmittel aus über die Breite und Länge des Bandes verteilten Düsen beaufschlagt wird. Die Düsen sind in massiven Böden und Decken als Vollstrahldüsen ausgebildet, deren austretende Beizflüssigkeit beim Auftreffen auf das Band eine schießende Strömung bildet. Damit soll eine ungewöhnlich hohe Strömungsgeschwindigkeit und damit ein erhöhter Stoffaustausch an der Bandoberfläche erreicht werden, so daß sich eine hohe Beizintensität ergibt. Die Besonderheit der schießenden Strömung besteht darin, daß ihre Geschwindigkeit größer als die Schwallgeschwindigkeit ist. Bei diesem Stand der Technik geht es also nicht darum, eine zonenweise unterschiedliche Beizintensität zu erreichen.

Ausgehend vom eingangs beschriebenen Stand der Technik liegt der Erfindung die Aufgabe zugrunde, eine Beizanlage für Metallbänder zu schaffen, die eine in Bandlängsrichtung aber vor allem auch in Bandquerrichtung zonenweise individuell unterschiedliche Beizbehandlung ermöglicht.

Diese Aufgabe wird bei einer Beizanlage für Metallbänder der eingangs genannten Art dadurch gelöst, daß die Austrittsöffnungen als über die gesamte Fläche des Bandes verteilte Flächendüsen in Platten von Verteilkästen ausgebildet sind, die in Quer- und Längsrichtung des Bandes auf die Zonen verteilt sind, wobei das die Zonen beaufschlagende Beizmittel von Zone zu Zone über die Versorgung der Verteilkästen einstellbar ist.

Bei der Erfindung wird das Band durch die Flächendüsen auf der gesamten Breite und Durchlauflänge der Beizanlage aktiv mit Beizmittel beaufschlagt, so daß die Beizwirkung im Unterschied zu den bekannten Anlagen verbessert ist und nicht nachläßt. Verwirklichen läßt sich die Erfindung sowohl bei Beizanlagen, bei denen das Band durch ein Bad läuft, als auch bei Beizanlagen, bei denen es nicht durch ein Bad läuft, sondern nur durch das aus den Flächendüsen austretende Beizmittel mit Beizmittel beaufschlagt wird. Die erste Alternative hat allerdings den Vorteil, daß hohe Verdampfungsverluste des Beizmediums sowie unerwünschte Fe₂0₃-Entwicklung vermieden werden. Ein weiterer Vorteil der flächendeckend über die gesamte Durchlauflänge und Breite angeordneten Flächendüsen besteht darin, daß sie einzelnen Zonen zugeordnet sind, so daß die Beizwirkung in den einzelnen Zonen individuell eingestellt werden kann. Wenn es zum Beispiel durch hohe Haspeltemperaturen in Verbindung mit ungünstigen Warmbandlagerbedingungen zu stärkeren Verzunderungen vor allem im Kantenbereich der zu beizenden Bänder kommt, kann durch eine stärkere Beaufschlagung der Kantenbereiche mit Beizmittel und/oder höherer Temperatur des Beizmittels die Beizwirkung hier verstärkt werden. Auch ist es möglich, in Abhängigkeit von in Längsrichtung des Bandes unterschiedlichen Verzunderungen die Beaufschlagung des Beizmittels einzustellen, in diesem Fall natürlich über die gesamte Breite beim Durchlauf des stärker verzunderten Längenabschnittes.

Die Anordnung der Flächendüsen jeder Zone in einer Platte eines Verteilkastens kann in konstruktiver Hinsicht dadurch verbessert werden, daß die den Platten der Verteilkästen gegenüberliegenden Rückwände vom Deckel und vom Boden des Kammergehäuses gebildet werden. Diese Konstruktion führt auch dazu, daß der Montageaufwand bei Wartungsarbeiten gering ist. Mit dem Abnehmen des Deckels wird dann nämlich die Bandführungsebene zugänglich gemacht.

Die individuelle Versorgung der Flächendüsen in den einzelnen Zonen läßt sich auf verschiedene Art und Weise verwirklichen. So läßt sich die Zufuhr über Ventile steuern. Vorzugsweise sind aber Förderpumpen den Flächendüsen in den einzelnen Zonen zugeordnet.

Da die Beizwirkung nicht nur von dem pro Zeiteinheit zugeführten Volumen des Beizmittels, sondern auch von dessen Temperatur abhängt, ist nach einer weiteren Ausgestaltung vorgesehen, daß Heizeinrichtungen, insbesondere Wärmetauscher, vorgesehen sind.

Nach einer weiteren Ausgestaltung der Erfindung ist unter dem Beizkammergehäuse ein Auffang- und Vorratsbehälter für das Beizmittel angeordnet.

Im folgenden wird die Erfindung anhand einer ein Ausführungsbeispiel einer Beizanlage für Metallbänder schematisch darstellenden Zeichnung näher erläutert. Im einzelnen zeigen:
- Figur 1: einen vertikalen Längsschnitt durch die Beizanlage **und**
- Figur 2: einen vertikalen Querschnitt durch die Beizanlage.

Die Durchlaufbeizkammer besteht aus einem oben offenen kastenförmigen Unterteil 1 und einem Deckel 2, der mit seinem umlaufenden nach unten weisenden Rand abdichtend in eine Wasserrinne 3 eingreift. Unterhalb des kastenförmigen Unterteils 2 befindet sich ein Auffang- und Vorratsbehälter 4, in dem aus dem Unterteil 1 über Ablaufrinnen 5,6 und Leitungen 7,8 Beizmittel abgeleitet werden kann.

Oberhalb und unterhalb eines vorzugsweise durch das Beizbad geführten Bandes 9, das mittels Führungs- und Transportmitteln R₁,R₂ über eine abgedichtete Einlauf- E und Auslauföffnung A in die Beizkammer gelangt und aus ihr austritt, sind Platten 10,11 angeordnet, in denen eine Vielzahl von flächendeckend über das zu behandelnde Band 9 verteilter Flächendüsen 12,13 vorgesehen sind. Die Platten 10,11 bilden mit dem als Deckel ausgebildeten Oberteil 2 und dem Boden 1a des Unterteils 1 Verteilkästen 14,15,16,17. In der Zeichnung der Figur 2 sind über die Breite des Bandes 9 oberhalb und unterhalb von diesem jeweils zwei Kästen 14,15,16,17 vorgesehen. Es versteht sich, daß je nach Aufgabenstellung über die Breite aber auch über die Länge des Bandes 9 eine größere Anzahl von einzelnen Kästen vorgesehen sein kann. Diesen Verteilkästen 14,15,16,17 wird über Pumpen 18,19,20,21 und Wärmetauscher 22,23,24,25 und Zufuhrleitungen 26,27,28,29 individuell Beizmittel zugeführt. Auf diese Art und Weise ist es möglich, die Beizwirkung zonenweise unterschiedlich einzustellen.

## Patentansprüche

1. Beizanlage für Metallbänder, die eine Durchlaufbeizkammer mit einer Einlauf- (E) und einer Auslauföffnung (A) sowie Führungs- und Transportmittel (R₁,R₂) für das Band (9) und unterhalb und oberhalb der Bandebene über die Länge des Bandes (9) verteilte Austrittsöffnungen zum beidseitigen, flächendeckenden Aufbringen des Beizmittels auf das Band (9) aufweist, wobei das Band zonenweise über die gruppenweise zusammengefaßten Austrittsöffnungen mit verschiedenen Mengen Beizmittel beaufschlagbar sind,
**dadurch gekennzeichnet, daß** die Austrittsöffnungen als die gesamte Fläche des Bandes (9) verteilte Flächendüsen in Platten (10,11) von Verteilkästen (14-17) ausgebildet sind, die in Quer- und Längsrichtung des Bandes (9)auf die Zonen verteilt sind, wobei das die Zonen beaufschlagende Beizmittel von Zone zu Zone über die Versorgung der Verteilkästen (14-17) einstellbar ist.

2. Beizanlage nach Anspruch 1,
**dadurch gekennzeichnet, daß** die den Platten (10,11) der Verteilkästen (14,15,16,17) gegenüberliegenden Rückwände vom Deckel (2) und dem Boden (1a) des Kammergehäuses gebildet werden.

3. Beizanlage nach Anspruch 1 oder 2,
**dadurch gekennzeichnet, daß** für die individuelle Versorgung der Flächendüsen (12,13) in den einzelnen Zonen Förderpumpen (18,19,20,21) dienen.

4. Beizanlage nach einem der Ansprüche 1 bis 3,
**dadurch gekennzeichnet, daß** Heizeinrichtungen, insbesondere Wärmetauscher (22,23,24,25), für das den Flächendüsen (12,13) in den einzelnen Zonen zuzuführende Beizmittel vorgesehen sind.

5. Beizanlage nach einem der Ansprüche 1 bis 4,
**dadurch gekennzeichnet, daß** unter dem Kammergehäuse ein Auffang- und Vorratsbehälter (4) für das Beizmittel angeordnet ist.

6. Beizanlage nach einem der Ansprüche 1 bis 5,
**dadurch gekennzeichnet, daß** die Flächendüsen (12,13) unterhalb des Beizbadspiegels (B) angeordnet sind.
